# FASCICULE DE BREVET EUROPEEN

(11) **EP 2 986 782 B1**
(45) Date de publication et mention de la délivrance du brevet: **01.11.2017**
(21) Numéro de dépôt: 14722691.4
(22) Date de dépôt: 01.04.2014
(51) Int. Cl.: E02D 5/80

(54) **ENSEMBLE D'ANCRAGE**
VERANKERUNGSANORDNUNG
ANCHORING ASSEMBLY

(30) Priorité: 19.04.2013 FR 1353615; 14.06.2013 FR 1355515
(43) Date de publication de la demande: 24.02.2016
(73) Titulaire: Musthane, 59780 Willems (FR)
(72) Inventeur: ROSIER, Reza, B-7711 Dottignies (BE)
(74) Mandataire: Balesta, Pierre
(86) Numéro de dépôt international: PCT/FR2014/050770
(87) Numéro de publication internationale: WO 2014/170574

(56) Documents cités:
- EP-A1- 0 884 420
- WO-A1-97/40234
- US-A1- 2009 041 548

## Description

### Arrière-plan de l'invention

La présente invention a pour objet un ensemble d'ancrage pour fixer un élément contre le sol. Elle trouve en particulier une application pour fixer un élément, tel que par exemple une toile ou un revêtement de surface, contre la surface d'un sol meuble, tel que du sable ou de la terre.

On connaît l'utilisation de tiges, telles que des piquets pouvant être en métal, que l'on plante dans le sol, après les avoir engagées dans un orifice formé dans l'élément, ou en perçant de part en part l'élément, en particulier lorsqu'il s'agit d'un revêtement de surface.

Le problème posé par ce type de solution réside dans le fait que les tiges dépassent sensiblement du sol, lorsqu'elles sont utilisées pour fixer l'élément contre le sol ; elles constituent ainsi un risque que les personnes évoluant autour de l'élément se blessent. En outre, dans le cas d'un revêtement de surface, lorsque le vent s'engouffre entre le revêtement de surface et le sol, les tiges risquent d'être arrachées du sol, et ainsi de constituer un danger pour les personnes ou les objets situés à proximité.

Une solution alternative à l'utilisation de tiges engagées au travers de l'élément et plantées dans le sol est proposée par le document US 7 789 594, qui décrit un ensemble d'ancrage comportant une ancre, un câble dont une première extrémité est fixée à l'ancre et une pièce de blocage. L'ancre est engagée au travers de l'élément à fixer, puis est enfoncée dans le sol au moyen d'une tige. La seconde extrémité du câble, opposée à la première, est disposée en surface, une traction appliquée sur la seconde extrémité du câble permettant alors de bloquer l'ancre dans le sol. La pièce de blocage permet ensuite de maintenir l'élément contre le sol, solidarisé à l'ancre par le câble. Cette solution nécessite néanmoins de nombreuses manipulations et l'utilisation de multiples outils adaptés aux différentes étapes de l'installation de l'ensemble d'ancrage ; en particulier, un premier outil doit être utilisé pour appliquer une traction à la seconde extrémité du câble, et un second outil doit être utilisé pour monter la pièce de blocage sur la seconde extrémité du câble.

### Objet et résumé de l'invention

La présente invention a pour but de permettre, facilement et sans requérir l'utilisation de nombreux outils, de fixer, de manière stable et solide, un élément contre le sol.

Ce but est atteint par le fait que l'invention porte sur un ensemble d'ancrage pour fixer un élément contre le sol, l'élément comportant un orifice, et l'ensemble d'ancrage comportant :
- une pièce d'ancrage ;
- un lien souple présentant une première extrémité fixée à la pièce d'ancrage, le lien souple étant destiné à traverser l'orifice ;
- un dispositif de blocage comportant une ouverture, le lien souple s'étendant au travers de l'ouverture, et un moyen de blocage pour bloquer le coulissement du lien souple dans l'ouverture, le dispositif de blocage pouvant prendre une première position dans laquelle le lien souple peut coulisser dans l'ouverture de manière à régler la distance entre le dispositif de blocage et la pièce d'ancrage, et une seconde position dans laquelle le lien souple est bloqué dans le dispositif de blocage de manière à empêcher le déplacement du dispositif de blocage par rapport à la pièce d'ancrage.

La pièce d'ancrage et le lien souple permettent ainsi de maintenir solidement l'élément contre le sol.

L'utilisation d'un lien souple permet de se conformer aux différentes configurations de sol contre lequel l'élément peut être fixé ; en outre, elle permet à l'utilisateur d'appliquer une tension au lien, sans risquer de se blesser. Par ailleurs, l'extrémité opposée à celle fixée à la pièce d'ancrage est laissée libre contre le sol, ne constituant pas, au contraire, par exemple, de l'utilisation d'une tige ou d'un piquet, décrite précédemment, un danger pour les personnes ou véhicules évoluant à proximité de l'ensemble d'ancrage.

Le dispositif de blocage peut, pour sa part, être déplacé par rapport à la pièce d'ancrage, en ajustant la distance entre le dispositif de blocage et la pièce d'ancrage, lorsque le dispositif de blocage se trouve dans la première position.

Cela permet notamment d'amener le dispositif de blocage contre l'élément. Après quoi, le dispositif de blocage est amené dans sa deuxième position afin de maintenir l'élément au sol, ce dernier étant pris entre le dispositif de blocage et le sol.

En outre, le dispositif de blocage permet également, lorsqu'il se trouve dans la seconde position, d'appliquer une tension au lien souple pour bloquer la pièce d'ancrage dans le sol, et ainsi maintenir l'élément contre le sol. Le dispositif de blocage sert ainsi de dispositif de traction.

Par ces multiples fonctionnalités, le nombre d'outils nécessaires à la fixation d'un élément contre le sol est réduit, sans que la solidité de la fixation ne soit compromise.

Alternativement, la tension appliquée au lien souple pour bloquer la pièce d'ancrage dans le sol peut être exercée par un autre moyen de traction, qui peut être distinct du dispositif de blocage.

En outre, la formation d'un orifice dans l'élément permet de ne pas détériorer l'élément ni de compromettre son usage.

Par ailleurs, l'utilisation d'un lien souple et les multiples fonctionnalités présentées par le dispositif de blocage confèrent à l'ensemble d'ancrage, lorsqu'il n'est pas utilisé, une compacité facilitant son rangement et son transport.

L'invention est déclinée ci-après dans une série de variantes de réalisation, qui peuvent être considérées seules ou en combinaison avec une ou plusieurs des précédentes.

Avantageusement, le dispositif de blocage comporte une gouttière dans laquelle débouche l'ouverture.

Par cette disposition, le lien souple est engagé au travers de l'ouverture, et peut coulisser dans la gouttière, de manière à ajuster la distance séparant le dispositif de blocage de la pièce d'ancrage. En outre, la portion du lien souple logée dans la gouttière du dispositif de blocage ne risque pas d'être endommagée, voire sectionnée, en particulier lorsque l'élément est fixé contre le sol, ce qui compromettrait l'utilisation de l'ensemble d'ancrage.

En outre, le lien souple est maintenu dans la gouttière du dispositif de blocage, et ne risque pas de s'en extraire accidentellement.

Par ailleurs, l'utilisateur, en saisissant le dispositif de blocage dans la seconde position, peut appliquer une tension significative sur le lien souple, sans risquer de se blesser au contact du lien souple.

On comprend donc que le dispositif de blocage peut former une poignée permettant de tirer sur le lien souple, seul ou en combinaison avec un dispositif de traction.

Avantageusement, la gouttière est délimitée par une base dans laquelle est formée l'ouverture, et une première et une seconde faces internes, le moyen de blocage comportant au moins une nervure s'étendant depuis chacune des première et seconde faces internes.

De manière avantageuse, les nervures s'étendent transversalement, de préférence perpendiculairement, par rapport à la base de la gouttière.

Par cette disposition, le moyen de blocage permet de maintenir le lien souple dans la gouttière, dans la seconde position du dispositif de blocage ; on comprend donc que le coulissement selon une direction sensiblement parallèle au fond de la gouttière est empêché par le moyen de blocage.

En outre, un déplacement du lien souple, de manière à l'extraire de l'espace formé entre les nervures, permet de faire passer le dispositif de blocage de la seconde à la première position. Un tel déplacement consiste, par exemple, à disposer le lien souple selon une direction sensiblement perpendiculaire par rapport au fond de la gouttière.

De préférence, les première et seconde faces internes présentent respectivement une première et une seconde bordures supérieures.

Avantageusement, les nervures sont disposées en regard l'une de l'autre et présentent chacune une crête, la distance séparant les crêtes des nervures à proximité de la base étant inférieure à la distance séparant les crêtes à proximité des première et seconde bordures supérieures.

De manière avantageuse, l'espace formé entre les nervures présente une section en forme de V.

Par cette disposition, le lien souple, débouchant dans la gouttière depuis l'ouverture, peut être bloqué dans la gouttière, simplement et rapidement, en rabattant le lien souple vers la base de la gouttière, le lien souple étant alors bloqué par les crêtes des nervures disposées en regard l'une de l'autre, les crêtes convergeant l'une vers l'autre en se rapprochant du fond de la gouttière. On comprend donc qu'en rabattant le lien souple vers le fond de la gouttière, le lien souple vient se bloquer entre les crêtes des nervures, l'espace séparant les crêtes se réduisant à proximité du fond de la base.

Inversement, en éloignant le lien souple du fond de la gouttière, le lien souple est extrait hors de l'espace défini entre les deux crêtes des nervures, et peut ainsi de nouveau coulisser dans le dispositif de blocage, et plus particulièrement au travers de son ouverture.

La forme des nervures et la convergence des crêtes permettent ainsi de bloquer solidement le lien souple dans la gouttière, au moyen du seul déplacement du lien souple vers le fond de la gouttière.

De préférence, le moyen de blocage comporte une pluralité de nervures formées sur les première et seconde faces internes en étant disposées de part et d'autre de l'ouverture.

De préférence, au moins l'une des première et seconde bordures supérieures des première et seconde faces internes du dispositif de blocage est arrondie.

En d'autres termes, considérée dans le plan défini par la face interne correspondante, la bordure supérieure présente une portion arrondie.

Par cette disposition, la préhension du dispositif de blocage, ainsi que, par exemple, l'application d'une tension sur le lien souple lorsque le dispositif de blocage est dans la seconde position, sont facilitées.

De manière avantageuse, le dispositif de blocage comporte un premier plan de symétrie s'étendant perpendiculairement par rapport à la base, entre les première et seconde faces internes.

De préférence, les première et seconde faces internes du dispositif de blocage sont parallèles l'une à l'autre et le dispositif de blocage comporte un second plan de symétrie s'étendant perpendiculairement par rapport aux première et seconde faces internes et à la base, en passant par l'ouverture traversante.

Les différents axes de symétrie du dispositif de blocage lui permettent d'être utilisé facilement ; en outre, son ergonomie lui permet d'être saisi aisément et fermement.

Par ailleurs, le lien souple disposé dans la gouttière peut ainsi être bloqué quel que soit le côté de la gouttière vers lequel il est rabattu, permettant ainsi de simplifier le fonctionnement de l'ensemble d'ancrage, et de limiter le risque de déblocage accidentel du lien souple. Par côtés de la gouttière, il faut comprendre les deux portions de la base, disposées de part et d'autre de l'ouverture.

De préférence, la gouttière est délimitée par une base dans laquelle est formée l'ouverture, et un premier et un second côtés qui s'étendent transversalement par rapport à la base.

De manière avantageuse, les premier et second côtés s'étendent perpendiculairement par rapport à la base.

On comprend donc que, selon ce mode de réalisation, les premier et second côtés présentent respectivement une première et une seconde faces internes, disposées en regard l'une de l'autre vers l'intérieur de la gouttière et sur lesquelles s'étendent les nervures, et une première et une seconde faces externes, opposées respectivement aux première et seconde faces internes.

De préférence, mais non nécessairement, les premier et second côtés présentent respectivement, d'une part, des première et seconde bordures inférieures, et, d'autre part, des première et seconde bordures supérieures, chacun des premier et second côtés formant une continuité de matière qui s'étend entre leurs bordures supérieure et inférieure respectives. On comprend que dans ce mode de réalisation, les bordures supérieures des premier et second côtés sont confondues avec les bordures supérieures des première et seconde faces internes.

Avantageusement, le dispositif de blocage présente une section arrondie entre l'une des première et seconde bordures inférieures et la base.

De préférence, l'ouverture est formée dans la base, entre les première et seconde bordures inférieures.

De manière avantageuse, le dispositif de blocage comporte une section arrondie entre chacune des première et seconde bordures inférieures et la base.

Par cette disposition, l'utilisateur ne risque pas de se blesser en saisissant le dispositif de blocage, ni lorsqu'il applique une tension sur le lien souple lorsque le dispositif de blocage se trouve dans la seconde position.

En outre, les sections arrondies permettent au dispositif de blocage, lorsqu'il est posé sur l'élément fixé contre le sol, d'être facilement basculé, de manière à ce qu'il ne constitue pas un obstacle qui pourrait, par exemple, endommager un véhicule dont l'une des roues le percuterait. Par ailleurs, et tel que détaillé précédemment, l'ouverture étant formée dans la base, de préférence entre les première et seconde bordures inférieures, le lien souple ne peut s'extraire accidentellement du dispositif de blocage, en particulier lorsque celui-ci est basculé.

Avantageusement, l'ouverture est formée au milieu de la gouttière.

Dans cette variante, on comprend donc que la gouttière présente deux côtés de mêmes dimensions.

Ainsi, la force appliquée par l'utilisateur sur le lien souple est répartie de manière homogène sur le dispositif de blocage.

De manière avantageuse, le dispositif de blocage comporte un orifice d'évacuation, formé dans le fond de la gouttière.

De préférence, le dispositif de blocage comporte deux orifices d'évacuation formés dans le fond de la gouttière, de part et d'autre de l'ouverture.

Par cette disposition, un liquide, tel que par exemple de l'eau de pluie, qui circulerait dans la gouttière, serait aisément évacué, de manière, en particulier, à ne pas détériorer le lien souple disposé dans la gouttière.

Selon un mode de réalisation alternatif, l'ensemble d'ancrage comporte en outre un dispositif de roulage configuré pour être agencé autour du dispositif de blocage.

Selon une première variante, le dispositif de roulage et le dispositif de blocage constituent deux pièces distinctes.

De manière avantageuse, le dispositif de roulage comporte un logement dimensionné de manière à recevoir le dispositif de blocage.

Selon une solution alternative, le dispositif de blocage et le dispositif de roulage constituent une unique pièce.

La présence du dispositif de roulage permet au dispositif de blocage, lorsqu'il est disposé de manière à maintenir l'élément à fixer contre le sol, de ne pas s'opposer au passage d'un véhicule, le moyen de déplacement du véhicule, tel que sa roue, pouvant franchir le dispositif de blocage sans être endommagé.

De préférence, le dispositif de roulage présente une surface supérieure bombée entourant le dispositif de blocage.

La forme de la surface supérieure permet d'éviter le risque de crevaison pour un pneumatique d'un véhicule roulant sur le dispositif de blocage.

Avantageusement, la surface supérieure bombée définit une calotte sphérique.

De manière avantageuse, la hauteur de la calotte sphérique définie par la surface supérieure du dispositif de roulage est égale, voire supérieure, à la hauteur maximale des première et seconde faces internes du dispositif de blocage.

Par hauteur maximale, on désigne la distance maximale séparant les bordures inférieures des bordures supérieures des première et seconde faces internes.

Par cette disposition, les faces internes définissant la gouttière du dispositif de blocage ne font pas saillie depuis la surface supérieure bombée du dispositif de roulage, voire affleurent la surface supérieure bombée, de manière à permettre d'éviter tout risque de détérioration du moyen de déplacement d'un véhicule roulant sur le dispositif de blocage.

De préférence, le dispositif de roulage comporte un logement ayant un fond agencé pour recevoir le dispositif de blocage.

Par cette disposition, le dispositif de roulage est maintenu entre le sol et le dispositif de blocage.

Avantageusement, la pièce d'ancrage présente une direction longitudinale et comprend un corps et une tête, la pièce d'ancrage pouvant prendre alternativement une position d'insertion dans laquelle la direction longitudinale est sensiblement verticale, la tête formant extrémité inférieure, et une position d'ancrage dans laquelle la direction longitudinale est sensiblement horizontale, une force appliquée sur le dispositif de blocage, lorsqu'il est dans la seconde position, permettant de faire passer la pièce d'ancrage de la position d'insertion à la position d'ancrage.

Ainsi, dans sa position d'insertion, la pièce d'ancrage peut aisément être insérée dans le sol, par exemple par l'intermédiaire d'une tige permettant d'enfoncer et de guider la pièce d'ancrage sous la surface du sol. Dans sa position d'ancrage, la pièce d'ancrage peut être solidement maintenue, de manière à fixer de manière stable l'élément contre le sol.

En outre, le dispositif de blocage, en servant également de moyen de traction, permet de passer aisément et rapidement de la position d'insertion à la position d'ancrage, sans requérir d'outil supplémentaire, au moyen d'une force appliquée à la pièce d'ancrage par l'intermédiaire du lien souple.

Le lien souple peut être un câble ; toutefois, il est préférable que le lien souple soit une corde, de type corde textile.

Par cette disposition, l'élément peut être aisément et rapidement désolidarisé du sol, la section de la corde permettant, par exemple, de libérer le dispositif de blocage, et, par suite, de retirer l'élément du sol.

Avantageusement, l'ensemble d'ancrage comporte en outre un moyen de retrait comprenant une première extrémité fixée à la tête de la pièce d'ancrage, et une seconde extrémité configurée pour être en surface lorsque la pièce d'ancrage est disposée dans le sol, le moyen de retrait étant configuré de manière qu'une traction appliquée au moyen de retrait permet de faire passer la pièce d'ancrage de la position d'ancrage à une position de retrait dans laquelle la direction longitudinale est sensiblement verticale, la tête formant extrémité supérieure.

Le moyen de retrait permet ainsi, lorsque l'utilisateur souhaite retirer l'élément, par exemple pour le ranger ou le disposer en un autre emplacement, de retirer la pièce d'ancrage hors du sol. Ainsi, l'ensemble d'ancrage peut être réutilisé, ce qui constitue un intérêt, tant en terme de coûts d'utilisation que relativement à des considérations écologiques.

De manière avantageuse, la seconde extrémité du moyen de retrait est fixée au dispositif de blocage.

Par cette disposition, l'utilisateur peut appliquer une traction au moyen de retrait par l'intermédiaire du dispositif de blocage, bénéficiant ainsi de ses avantages ergonomiques décrits plus haut. Par ailleurs, la compacité de l'ensemble d'ancrage n'est pas compromise par la présence du moyen de retrait.

De préférence, le moyen de retrait comprend un cordon souple.

Par ailleurs, l'invention porte également sur une installation ancrée comportant un ensemble d'ancrage selon la présente invention et un élément à fixer contre le sol comportant un revêtement de surface présentant une face inférieure, disposée vers le sol, et une face supérieure, opposée à la face inférieure, le dispositif de blocage étant disposé contre la face supérieure du revêtement de surface lorsqu'il se trouve dans la seconde position.

Selon une autre variante, le dispositif de blocage est fixé contre la face supérieure du revêtement de surface ; on comprend donc que le dispositif de blocage est monté à demeure sur le revêtement de surface, de manière qu'il ne peut, entre autres, être égaré.

Ainsi, le revêtement de surface peut être fermement et stablement maintenu contre le sol, de manière à constituer, par exemple, une surface permettant la circulation de véhicules. Le dispositif de blocage, dans la seconde position, permet ainsi de limiter la distance séparant le revêtement du sol, afin d'éviter, en particulier, que le vent ne s'engouffre entre le revêtement de sol et le sol.

De préférence, le revêtement comporte une pluralité d'orifices coopérant avec une pluralité d'ensembles d'ancrage, de manière à améliorer la stabilité et la solidité de la fixation de l'élément contre le sol.

Enfin, l'invention porte sur un procédé de fixation au sol d'un élément à fixer au sol, dans lequel :
- on fournit un élément muni d'un orifice que l'on pose sur le sol ;
- on fournit un ensemble d'ancrage selon la présente invention ;
- on engage le lien souple dans l'orifice de l'élément et dans l'ouverture du dispositif de blocage ;
- on dispose la pièce d'ancrage dans la position d'insertion ;
- on enfonce la pièce d'ancrage dans le sol ;
- on place le dispositif de blocage dans la seconde position ;
- on tire sur le dispositif de blocage, de manière à faire passer la pièce d'ancrage de la position d'insertion à la position d'ancrage ;
- on place le dispositif de blocage dans la première position ;
- on amène le dispositif de blocage contre l'élément en le faisant coulisser le long du lien souple ;
- on place le dispositif de blocage dans la seconde position.

L'ensemble d'ancrage selon la présente invention permet donc, aisément et rapidement, de fixer l'élément contre le sol, sans requérir de dispositifs autres que la pièce d'ancrage, le lien souple et le dispositif de blocage.

Avantageusement, le procédé comporte également une étape au cours de laquelle une traction est appliquée sur le moyen de retrait, de manière à faire passer la pièce d'ancrage de la position d'ancrage à la position de retrait, et une étape au cours de laquelle on place le dispositif de blocage dans la deuxième position et on tire sur le dispositif de blocage de manière à retirer la pièce d'ancrage du sol.

Alternativement, le passage de la pièce d'ancrage de la position d'insertion à la position d'ancrage peut être réalisé par une traction exercée sur un autre moyen de traction.

### Brève description des dessins

D'autres caractéristiques et avantages de l'invention apparaîtront plus clairement et de manière complète à la lecture de la description ci-après d'un mode de réalisation préféré, donné à titre d'exemple non limitatif et en référence aux dessins annexés suivants sur lesquels :
- les figures **1A, 1B** et **1C** représentent schématiquement un exemple de dispositif de blocage selon la présente invention, respectivement, dans une vue en perspective de dessus, dans une vue de face et dans une vue en coupe de côté ;
- la figure **2** représente schématiquement un exemple de pièce d'ancrage selon la présente invention, en position d'insertion ;
- la figure **3** représente schématiquement un premier exemple d'ensemble d'ancrage selon la présente invention, le dispositif de blocage étant dans la seconde position, la pièce d'ancrage passant de la position d'insertion à la position d'ancrage, le dispositif de blocage servant également de dispositif de traction ;
- la figure **4** représente schématiquement le premier exemple d'ensemble d'ancrage selon la présente invention, le dispositif de blocage étant dans la première position, la pièce d'ancrage étant dans la position d'ancrage ;
- la figure **5** représente schématiquement le premier exemple d'ensemble d'ancrage selon la présente invention, le dispositif de blocage étant dans la seconde position, la pièce d'ancrage étant dans la position d'ancrage ;
- la figure **6** représente schématiquement le premier exemple d'ensemble d'ancrage selon la présente invention, le dispositif de blocage étant dans la première position, la pièce d'ancrage passant de la position d'ancrage à la position de retrait, le dispositif de blocage servant également de dispositif de traction ;
- la figure **7** représente schématiquement le premier exemple d'ensemble d'ancrage selon la présente invention, le dispositif de blocage étant dans la seconde position, la pièce d'ancrage étant dans la position de retrait ;
- les figures **8A** et **8B** représentent des vues en perspective d'un dispositif de blocage et d'un dispositif de roulage d'un deuxième exemple d'ensemble d'ancrage selon la présente invention ;
- la figure **9** représente schématiquement le deuxième exemple d'ensemble d'ancrage selon la présente invention, le dispositif de blocage étant dans la seconde position, la pièce d'ancrage étant dans la position d'ancrage ;
- les figures **10A** et **10B** représentent des vues en perspective d'un dispositif de blocage et d'un dispositif de roulage d'un troisième exemple d'ensemble d'ancrage selon la présente invention ; et
- la figure **11** représente un dispositif de traction et une pièce d'ancrage passant de la position d'insertion à la position d'ancrage.

### Description détaillée de l'invention

Les figures **1A, 1B** et **1C** représentent schématiquement un exemple du dispositif de blocage **80** d'un premier exemple d'ensemble d'ancrage **10** selon la présente invention.

Dans ce mode de réalisation, représenté en particulier par les figures **1** à **10****,** le dispositif de blocage **80** constitue également un dispositif de traction, de sorte que le dispositif de blocage **80** sera qualifié de dispositif de traction et de blocage.

Le dispositif de traction et de blocage **80** comporte tout d'abord une base **92** pouvant être, par exemple et de manière non limitative, de forme rectangulaire. La base **92** comporte deux bordures latérales **91, 91'** disposées, par exemple et de manière non limitative, parallèlement l'une à l'autre, et deux bordures d'extrémité **93, 93'** pouvant également être disposées parallèlement l'une à l'autre.

Le dispositif de traction et de blocage **80** comporte par ailleurs un premier **94** et un second **94'** côtés s'étendant transversalement, de préférence perpendiculairement, dans la même direction, à partir de la base **92.** En outre, le dispositif de traction et de blocage **80** comporte deux portions transversales **95, 95',** s'étendant transversalement, de préférence perpendiculairement, dans la même direction que les premier et second côtés **94, 94',** à partir de la base **92.**

Ainsi, les côtés **94, 94'** et les portions transversales **95, 95'** s'étendent respectivement à partir des bordures latérales **91, 91'** et des bordures d'extrémité **93, 93**' de la base **92.**

Les premier et second côtés **94, 94',** les portions transversales **95, 95' et** la base **92** définissent une gouttière **82.**

Tel que représenté sur les différentes figures, les premier et second côtés **94, 94'** comportent respectivement une première et une seconde bordures supérieures **98, 98',** pouvant être, par exemple et de manière non limitative, arrondies.

Les premier et second côtés **94, 94'** comportent respectivement une première **96** et une seconde **96'** bordures inférieures, respectivement opposées aux première et seconde bordures supérieures **98, 98',** les première et seconde bordures inférieures **96, 96'** étant contiguës aux bordures latérales **91, 91'** de la base **92.**

En outre, les premier et second côtés **94, 94'** présentent respectivement une première et une seconde faces internes **102', 102',** disposées en regard l'une de l'autre vers l'intérieur de la gouttière **82,** et une première et une seconde faces externes **104, 104',** opposées respectivement aux première et seconde faces internes **102, 102'.**

Le dispositif de traction et de blocage **80** comporte également deux sections arrondies **106, 106',** disposées respectivement entre les première et seconde bordures inférieures **96, 96'** et la base **92,** dont l'utilité apparaîtra plus clairement dans la suite de la description.

Les arêtes disposées entre les portions transversales **95, 95'** et la base **92** sont également arrondies, de telle manière que la base **92** du dispositif de traction et de blocage **80** ne comporte pas d'arêtes vives.

La base **92** comporte par ailleurs une ouverture **84** débouchant dans la gouttière **82 ;** plus particulièrement, l'ouverture **84** est disposée entre les première et seconde faces internes **102, 102'** des premier et second côtés **94, 94'** ; en outre, par exemple et de manière non limitative, l'ouverture **84** est formée au milieu de la gouttière **82,** c'est-à-dire que, d'une part, la distance séparant l'ouverture **84** de chacun des premier et second côtés **94, 94'** est identique, et que, d'autre part, la distance séparant l'ouverture **84** de chacune des portions transversales **95, 95'** est également identique.

On comprend donc que le dispositif de traction et de blocage **80** comporte un premier plan de symétrie s'étendant perpendiculairement par rapport à la base **92,** entre les première et seconde faces internes **102, 102'** des premier et second côtés **94, 94' ;** en outre, le dispositif de traction et de blocage **80** comporte également un second plan de symétrie s'étendant perpendiculairement par rapport aux première et seconde faces internes **102, 102'** des premier et second côtés **94, 94'** et à la base **92,** en passant par l'ouverture **84.**

Par ailleurs, le dispositif de traction et de blocage **80** comporte des moyens d'évacuation **108, 108',** formés dans la base **92** et débouchant également dans la gouttière **82 ;** ces moyens d'évacuation **108, 108'** sont configurés de manière à permettre l'évacuation, par exemple, d'un liquide ou de tout autre matériau, hors de la gouttière **82.**

En outre, le dispositif de traction et de blocage **80** comporte un moyen de blocage **86 ;** par exemple et de manière non limitative, le moyen de blocage **86** comporte des nervures **88, 88'** formées sur les première et seconde faces internes **102, 102'** des premier et second côtés **94, 94',** chaque nervure **88, 88'** présentant une crête **90, 90'.**

Par exemple et de manière non limitative, le moyen de blocage **86** comporte une première série de nervures formées sur la face interne **102** du premier côté **94,** et une seconde série de nervures formées sur la face interne **102'** du second côté **94',** les nervures étant formées les unes en face des autres ; on comprend donc que chaque paire constituée d'une nervure formée sur chacune des première et seconde faces internes **102, 102'** des premier et second côtés **94, 94'** définit un espace, par exemple en forme de V qui, tel que représenté sur la figure **1B****,** converge vers le fond de la gouttière **82,** autrement dit, la distance **d1** séparant les crêtes **90, 90'** des nervures **88, 88'** disposées en regard l'une de l'autre, à proximité de la base **92,** est inférieure à la distance **d2** séparant les crêtes des mêmes nervures, à proximité des première et seconde bordures supérieures **98, 98'.**

Tel que représenté en particulier sur la figure **1A****,** les première et seconde séries de nervures **88, 88'** sont formées de part et d'autre de l'ouverture **84 ;** les première et seconde séries de nervures **88, 88'** encadrent ainsi deux portions de coulissement **97, 97'** formées sur les première et seconde faces internes **102, 102'** des premier et second côtés **94, 94',** qui entourent l'ouverture **84.**

Tel que représenté sur la figure **1C****,** l'ouverture **84** formée dans la base **92** est configurée de manière à coopérer avec un lien souple **60 :** le dispositif de traction et de blocage **80** peut ainsi prendre une première position, dans laquelle le lien souple **60,** représenté en traits pointillés sur la figure **1C****,** s'étend au travers de l'ouverture **84** et est libre de coulisser dans la gouttière **82,** et une seconde position, dans laquelle le lien souple **60,** représenté en traits continus, s'étendant au travers de l'ouverture **84,** est bloqué dans la gouttière **82** par les nervures **88, 88'** du moyen de blocage **86.** Dans cet exemple, le lien souple **60** est une corde.

Ainsi, dans la première position, et plus particulièrement lorsque le lien souple **60** s'étend au travers de l'ouverture **84** selon une direction sensiblement perpendiculaire au fond de la gouttière **82,** les portions de coulissement **97, 97',** décrites précédemment, sont configurées de manière à ne pas s'opposer au coulissement du lien souple **60** dans le dispositif de traction et de blocage **80.**

Dans la seconde position qui est obtenue, en particulier, lorsque le lien souple **60** est disposé selon une direction sensiblement parallèle au fond de la gouttière **82,** le coulissement du lien souple **60** dans la gouttière **82** selon ladite direction est empêché par la présence du moyen de blocage **86.** Plus particulièrement, la présence des nervures **88, 88'** et leur forme décrite précédemment empêchent le coulissement du lien souple **60** dans le dispositif de traction et de blocage **80.**

En déplaçant le lien souple **60** par rapport au dispositif de traction de blocage **80,** et plus particulièrement en déplaçant la portion du lien souple **60** contenue dans la gouttière **82** d'une direction sensiblement perpendiculaire par rapport à la base **92** du dispositif de traction et de blocage **80,** à une direction sensiblement parallèle à la base **92,** le lien souple se bloque dans l'espace en forme de V défini entre les paires des nervures **88, 88'** formées sur les première et seconde faces internes **102, 102' des** côtés **94, 94'.** Le blocage du lien souple **60** est particulièrement facilité lorsque le lien souple **60** est constitué d'un matériau souple, tel qu'une corde.

La figure **2** représente schématiquement une pièce d'ancrage **40** enfoncée dans un sol **S.**

La pièce d'ancrage **40** comporte une première **46** et une seconde **48** extrémités, et définit une direction longitudinale **I.**

La pièce d'ancrage **40** comporte en outre un corps **42** et une tête **44** pouvant être, par exemple et de manière non limitative, pointue ou biseautée ; elle comporte également, par exemple et de manière non limitative, un logement cylindrique **43,** formé dans le corps **42** et débouchant vers la seconde extrémité **48** de la pièce d'ancrage **40,** et un crochet **45** formé sur le corps **42.**

Le lien souple **60** présente une première extrémité **62** fixée sur la pièce d'ancrage **40,** par exemple par l'intermédiaire du crochet **45.**

La pièce d'ancrage **40** peut prendre une position d'insertion, représentée sur la figure **2****,** dans laquelle la direction longitudinale **I** est sensiblement verticale, la tête **44** formant extrémité inférieure.

En outre, un moyen d'insertion **120,** tel que par exemple une tige, est engagé dans le logement cylindrique **43 ;** ainsi, une force appliquée verticalement vers le bas sur le moyen d'insertion **120** permet d'enfoncer la pièce d'ancrage **40** dans le sol **S.**

Lorsque la pièce d'ancrage **40** est enfoncée dans le sol **S,** le lien souple **60** présente une première portion **81** disposée dans le sol **S** et une seconde portion **83,** maintenue en dehors du sol **S.**

La figure **3** représente schématiquement un ensemble d'ancrage **10,** constitué du dispositif de traction et de blocage **80,** du lien souple **60** et de la pièce d'ancrage **4 ;** l'ensemble d'ancrage **10** comporte également un moyen de retrait **140,** dont une première extrémité **142** est fixée à la première extrémité de la pièce d'ancrage **40,** en l'occurrence à la tête **44,** et dont une seconde extrémité **142** est, par exemple et de manière non limitative, fixée au dispositif de traction et de blocage **80.** L'utilité du moyen de retrait **140** apparaîtra plus clairement à l'observation des figures **6** et **7****.**

La figure **3** représente également une installation ancrée **110** qui comprend l'ensemble d'ancrage **10** et un élément **20** à fixer contre le sol **S.**

L'élément **20** comporte un revêtement de surface **24** présentant une face inférieure **26,** configurée pour être dirigée vers la surface du sol **S,** et une face supérieure **28,** opposée à la face inférieure **26 ;** en outre, le revêtement de surface **24** comporte un orifice **22.**

La seconde portion **83** du lien souple **60** est tout d'abord engagée au travers de l'orifice **22** du revêtement de surface **24,** depuis la face inférieure **26,** puis dans l'ouverture **84** du dispositif de traction et de blocage **80,** avant d'être disposée dans la gouttière **82.**

Le dispositif de traction et de blocage **80** est placé dans la seconde position, en rabattant le lien souple **60** vers le fond de la gouttière **82,** de manière que le lien souple **60** ne puisse coulisser dans la gouttière **82.**

Une force, symbolisée par les deux flèches verticales de la figure **3****,** appliquée par l'utilisateur dans une direction sensiblement verticale vers le haut sur le dispositif de traction et de blocage **80,** permet de faire pivoter la pièce d'ancrage **40** dans le sol **S ;** le pivotement de la pièce d'ancrage **40** permet de la faire passer dans une position d'ancrage, dans laquelle la direction longitudinale **I** est sensiblement horizontale.

On comprend que, lorsque le dispositif de traction et de blocage **80** est dans la seconde position, le lien souple **60** étant empêché de coulisser dans la gouttière **82,** le dispositif de traction et de blocage **80** ne peut pas être déplacé par rapport à la pièce d'ancrage **40 ;** par suite, en appliquant une force de traction sur le dispositif de traction et de blocage **80,** la force de traction s'applique également à la pièce d'ancrage **40,** permettant ainsi de la faire pivoter dans le sol **S.**

Par ailleurs, les arêtes arrondies de la base **92** décrites précédemment, et en particulier les sections arrondies **106, 106',** de même que la forme arrondie des bordures supérieures **98, 98'** des premier et second côtés **94, 94',** permettent à l'utilisateur d'appliquer une force significative sans se blesser au contact du dispositif de traction et de blocage **80.**

La figure **4** représente l'ensemble d'ancrage **10** dans lequel la pièce de blocage **40** se trouve en position d'ancrage.

Dans cette position, la pièce d'ancrage **40,** par sa forme, et en particulier par celle de sa seconde extrémité **48,** s'oppose à son extraction hors du sol **S,** de manière que la pièce d'ancrage **40** est solidement maintenue dans le sol **S.**

Par suite, et tel représenté sur la figure **4****,** le dispositif de traction et de blocage est placé dans la première position, en déplaçant le lien souple **60** dans une direction sensiblement perpendiculaire par rapport au fond de la gouttière **82,** de manière à permettre le coulissement du lien souple **60** dans la gouttière **82 ;** en faisant coulisser le dispositif de traction et de blocage **80** le long du lien souple **60,** on l'amène contre la face supérieure **28** du revêtement de surface **24.** En d'autres termes, l'élément **20** à fixer au sol **S** est alors disposé entre la surface du sol et le dispositif de traction et de blocage **80.**

La figure **5** représente l'installation ancrée **110** dont l'élément **20** est fixé contre le sol **S ;** pour ce faire, après que le dispositif de traction et de blocage **80** a été placé au contact de l'élément **20,** il est disposé dans la seconde position de manière à empêcher le coulissement du lien souple **60** dans la gouttière **82,** et, par suite, empêcher le déplacement du dispositif de traction et de blocage **80** par rapport à la pièce d'ancrage **40,** afin de maintenir l'élément **20** pris en sandwich entre le dispositif de traction et de blocage **80,** et plus particulièrement entre la face de la base **92** opposée à la gouttière **82,** et le sol **S.**

Dans cette configuration de l'ensemble d'ancrage **10,** l'ouverture **84** du dispositif de traction et de blocage **80** est disposée en regard de l'orifice **22** de l'élément **20,** la portion **83** du lien souple **60** disposée en dehors du sol **S** pouvant être amenée contre la face extérieure **28** du revêtement **24.**

Ainsi, dans l'éventualité où une personne ou un véhicule viendrait en contact contre le dispositif de traction et de blocage **80,** les sections arrondies **106', 106',** décrites précédemment, feraient basculer le dispositif de traction et de blocage **80,** de manière à ce qu'il ne constitue pas un obstacle à l'évolution du véhicule ou de la personne.

La figure **6** représente le passage de la pièce d'ancrage **40** de la position d'ancrage à une position de retrait.

Pour ce faire, dans un premier temps, le dispositif de traction et de blocage **80** est placé dans la première position, de manière à permettre le coulissement du dispositif de traction et de blocage **80** le long du lien souple **60.** En appliquant une traction au moyen de retrait **140,** par l'intermédiaire d'une force appliquée sur le dispositif de traction et de blocage **80** dans une direction sensiblement verticale vers le haut, la tête **44** de la pièce d'ancrage **40,** à laquelle est fixée la première extrémité **142** du moyen de retrait **140,** est pivotée vers le haut. La traction appliquée au moyen de retrait **140** est poursuivie jusqu'à ce que la direction longitudinale **I** de la pièce d'ancrage **40** soit sensiblement verticale, la pièce d'ancrage **40** se trouvant alors dans la position de retrait.

La figure **7** représente l'ensemble d'ancrage **10** dans lequel la pièce d'ancrage **40** se trouve dans la position de retrait. Le dispositif de traction et de blocage **80** est alors placé dans la seconde position, de manière à empêcher le coulissement du dispositif de traction et de blocage **80** le long du lien souple **60,** et, par là même, de manière à empêcher le déplacement du dispositif de traction et de blocage **80** par rapport à la pièce d'ancrage **40.** En appliquant une traction sur le dispositif de traction et de blocage **80,** dans une direction sensiblement verticale vers le haut, symbolisée par les deux flèches verticales de la figure **7****,** on peut ainsi remonter la pièce d'ancrage **40** à la surface du sol, la forme, par exemple biseautée ou arrondie, de la tête **44,** grâce à laquelle la pièce d'ancrage **40,** dans la position d'ancrage, avait pu être enfoncée dans le sol **S,** permettant, lorsque la pièce d'ancrage **40** se trouve dans la position de retrait, à la pièce d'ancrage **40** d'être retirée du sol **S,** par exemple pour être rangée ou utilisée à un autre emplacement.

Les figures **8A** et **8B** représentent des vues en perspective d'une partie d'un ensemble d'ancrage **210** selon un deuxième mode de réalisation. De manière similaire au premier mode de réalisation décrit précédemment, l'ensemble d'ancrage **210** comporte un dispositif de traction et de blocage **80,** identique à celui décrit en référence aux figures représentant le premier mode de réalisation de l'ensemble d'ancrage **10,** et un dispositif de roulage **200,** qui entoure le dispositif de traction et de blocage **80.**

Tel que représenté, le dispositif de roulage **200** présente une surface de contact **202** et une surface supérieure bombée **204** qui définit, par exemple et de manière non limitative, une calotte sphérique.

La surface supérieure bombée **204** comporte une fente **206** dimensionnée de manière à recevoir le dispositif de traction et de blocage **80 ;** plus particulièrement, les dimensions de la fente **206** sont égales, voire légèrement supérieures, à celles de la gouttière **82,** considérées dans un plan transversal au fond de la gouttière **82.** On comprend donc que la surface supérieure bombée **204** du dispositif de roulage **200** est configurée pour entourer le dispositif de traction et de blocage **80.**

Par exemple et de manière non limitative, la hauteur de la calotte sphérique définie par la surface bombée **204** est sensiblement égale à la hauteur maximale des premier et second côtés **94, 94'** qui définissent la gouttière **82.**

Par hauteur maximale des premier et second côtés **94, 94',** on désigne la distance maximale séparant les bordures inférieures **96, 96'** et les bordures supérieures **98, 98'** des premiers et seconds côtés **94, 94'.**

Ainsi, lorsque le dispositif de roulage **200** est disposé contre le sol, tel que représenté sur la figure **8B****,** la base **92** de la gouttière **82** se trouve au même niveau que la surface de contact **202** du dispositif de roulage **200,** alors que les bordures supérieures **98, 98'** affleurent la surface supérieure bombée **204.**

La présence du dispositif de roulage **200** ne modifie pas l'utilisation du dispositif de traction et de blocage **80,** ni l'enchaînement des étapes d'installation de l'ensemble d'ancrage **210,** telles que décrites précédemment en référence aux figures **2** à **7** illustrant le premier mode de réalisation de l'ensemble d'ancrage **10.**

En particulier, l'actionnement du dispositif de traction et de blocage **80,** de manière à le faire passer de l'une à l'autre des première et seconde positions, peut alternativement être réalisé lorsque le dispositif de traction et de blocage **80** est logé dans le dispositif de roulage **200,** ou préalablement à l'engagement du dispositif de traction et de blocage **80** dans la fente **206** du dispositif de roulage **200.**

La figure **9** représente le deuxième mode de réalisation de l'ensemble d'ancrage **210,** le dispositif de traction et de blocage **80** étant dans la seconde position, la pièce d'ancrage **40** étant dans la position d'ancrage.

Dans cette position, le revêtement de surface **24** est disposé entre le sol **S** et l'ensemble formé par le dispositif de roulage **200** et le dispositif de traction et de blocage **80 ;** plus particulièrement, la surface de contact **202** du dispositif de roulage **200** et la face externe de la base **92** du dispositif de traction et de blocage **80** sont disposées contre la face extérieure **28** du revêtement de surface **24.**

Par face externe de la base **92,** on entend la face de la base **92** opposée au fond de la gouttière **82.**

La surface supérieure bombée **204** du dispositif de roulage **200** est, pour sa part, telle que le moyen de déplacement, par exemple une roue, d'un véhicule pourrait passer sur l'ensemble constitué du dispositif de roulage **200** et du dispositif de traction et de blocage **80** sans être endommagé. En particulier, les bordures supérieures **98, 98'** affleurant la surface bombée **204,** le moyen de déplacement, lorsqu'il franchit le dispositif de traction et de blocage **80,** ne risque pas d'être endommagé, voire perforé, par les nervures **88, 88'** formées sur les première et seconde faces internes **102, 102'** des premier et second côtés **94, 94'.**

Les figures **10A** et **10B** représentent des vues en perspective d'une partie d'un ensemble d'ancrage **310** selon un troisième mode de réalisation. De manière similaire au deuxième mode de réalisation décrit précédemment en référence aux figures **8A** et **8B****,** l'ensemble d'ancrage **310** comporte un dispositif de traction et de blocage **80** et un dispositif de roulage **300,** qui entoure le dispositif de traction et de blocage **80,** en présentant une surface de contact **302** et une surface supérieure bombée **304** qui définit, par exemple et de manière non limitative, une calotte sphérique.

Le dispositif de roulage **300** comporte en outre un logement **308** qui débouche sur la surface supérieure bombée **304 ;** le logement **308** présente un fond **314,** dans lequel est formée une ouverture **312 ;** le logement **308** est dimensionné de manière à recevoir le dispositif de traction et de blocage **80.**

Par exemple et de manière non limitative, le fond **314** est disposé dans le même plan que celui défini par la surface de contact **302** du dispositif de roulage **300,** de manière à contribuer à la stabilité de l'installation de l'ensemble d'ancrage **310.**

Par ailleurs, la largeur du logement **308** est égale, voire légèrement supérieure, à la largeur du dispositif de traction et de blocage **80.**

Le logement **308** du dispositif de roulage **300** est également dimensionné de manière que, lorsque la base **92** du dispositif de traction et de roulage **80** est disposée contre le fond **314** du logement **308,** les bordures supérieures **98, 98'** affleurent la surface supérieure bombée **304.** Par ailleurs, l'ouverture **312** du dispositif de roulage **300** se trouve alors en regard de l'ouverture **84** formée dans le dispositif de traction et de blocage **80.**

Ainsi, tel que représenté en particulier sur la figure **10B****,** le lien souple **60** passe successivement au travers des ouvertures **84, 312** formées respectivement dans la base **92** du dispositif de traction et de blocage **80,** et dans le fond **314** du dispositif de roulage **300.**

On comprend donc que, lorsque le dispositif de traction et de blocage **80** est dans la seconde position et la pièce d'ancrage **40** est dans la position d'ancrage, tel que représenté en particulier par la figure **9****,** le fond **314** du dispositif de roulage **300** de l'ensemble d'ancrage **310** selon ce troisième mode de réalisation se trouve pris en sandwich entre la base **92** du dispositif de traction et de blocage **80** et la face supérieure **26** du revêtement de surface **24.** Cette disposition permet, entre autres, de maintenir le dispositif de roulage **300** en place, afin d'éviter, en particulier, qu'il ne soit déplacé, par exemple par le vent.

L'ensemble de la description ci-dessus est donné à titre d'exemple et n'est donc limitatif de l'invention ; en particulier, l'invention bien que particulièrement adaptée à la fixation d'un revêtement de surface contre le sol, peut également être utilisée pour maintenir tout élément fixé contre le sol.

Tel que décrit en particulier à l'observation de la figure **3****,** le lien souple **60** est engagé dans l'orifice **22** de l'élément **20** et dans l'ouverture **84** du dispositif de traction et de blocage **80** après que la pièce d'ancrage **40** a été enfoncée dans le sol ; on pourrait bien évidemment concevoir, et sans sortir du cadre de la présente invention, que le lien souple soit engagé dans l'orifice et dans l'ouverture préalablement à l'enfoncement de la pièce d'ancrage **40** dans le sol.

Par ailleurs, et tel que cela ressort de l'observation des figures **1A, 1B** et **1C****,** le dispositif de traction et de blocage **80** est constitué d'une seule pièce, les nervures **88, 88'** étant directement formées sur les faces internes **102', 102'** des premier et second côtés **94, 94' ;** on pourrait évidemment concevoir, et sans sortir du cadre de la présente invention, un dispositif de traction et de blocage **80** dont le moyen de blocage **86** serait constitué dans un autre matériau que celui constituant le dispositif de traction et de blocage **80,** en étant fixé, par exemple par soudure ou par collage, sur les faces internes des premier et second côtés **94, 94'.** On pourrait également concevoir un dispositif de traction et de blocage comportant une plaque de renforcement, disposée sur la base **92,** la plaque de renforcement comportant une échancrure disposée en regard de l'ouverture **84.**

Par ailleurs, l'ouverture **84** du dispositif de traction et de blocage **80** présente, par exemple et de manière non limitative, une forme circulaire ; on pourrait bien évidemment concevoir toute autre forme d'ouverture formée dans la base **92** et configurée de manière à permettre le coulissement du lien souple **60** dans le dispositif de traction et de blocage **80.**

En outre, on pourrait également concevoir un ensemble d'ancrage **10** dont le moyen de retrait **140** ne serait pas fixé au dispositif de traction et de blocage **80,** mais dont la seconde extrémité **144** serait laissée libre à la surface du sol **S,** sans sortir du cadre de la présente invention ; on pourrait tout aussi bien concevoir un ensemble d'ancrage **10** ne comportant pas de moyen de retrait **140,** la pièce d'ancrage **40** demeurant dans le sol **S,** ou étant retirée par tout autre moyen.

Enfin, dans les deuxième et troisième modes de réalisation de l'ensemble d'ancrage **210, 310** décrits en référence aux figures **8A, 8B****,** **9****,** **10A** et **10B****,** le dispositif de roulage et le dispositif de traction et de blocage constituent deux pièces distinctes, le dispositif de roulage étant configuré pour entourer le dispositif de traction et de blocage. On pourrait tout aussi bien concevoir, et sans sortir du cadre de la présente invention, une pièce unique comportant, entre autres, une gouttière sur les faces internes de laquelle serait formé un moyen de blocage, et une surface bombée permettant le passage d'un véhicule. Dans une telle variante de réalisation, les premier et second côtés **94, 94'** définissant la gouttière **82** du dispositif de traction et de blocage **80** seraient constitués par des portions bombées du dispositif de roulage **200, 300 ;** plus particulièrement, les premier et second côtés **94, 94'** s'étendraient respectivement entre les première et seconde faces internes **102, 102',** et la bordure périphérique de la surface de contact **202, 302.**

Tel que détaillé précédemment, et tel que représenté en particulier sur la figure **3****,** le passage de la pièce d'ancrage **40** de la position d'insertion à la position de blocage est permis par une traction exercée sur le dispositif de traction et de blocage **80** selon la présente invention. On pourrait bien évidemment concevoir, et sans sortir du cadre de la présente invention, un dispositif de blocage **80** qui permettrait la réalisation des différentes étapes du procédé de fixation au sol d'un élément à fixer au sol décrites précédemment, à l'exception de l'étape permettant de faire passer la pièce d'ancrage **40** de sa position d'insertion à la position de blocage, cette étape étant alternativement réalisée par une traction exercée sur un moyen de traction **70,** ou par une traction exercée directement sur le lien souple **60.**

Par exemple et de manière non limitative, le moyen de traction **70,** tel que représenté sur la figure **11****,** est une pièce de forme sensiblement cylindrique autour de laquelle une portion du lien souple **60** est enroulée, pour permettre à l'utilisateur d'exercer une traction verticalement vers le haut, en saisissant le moyen de traction **70.**

Ainsi, de manière inchangée, les étapes représentées par les figures **2****,** **4** et **5** sont réalisées par le dispositif de blocage **80** selon la présente invention, l'étape représentée par la figure **3****,** ainsi qu'éventuellement celles représentées par les figures **6** et **7****,** étant réalisées par le moyen de traction **70.**

## Revendications

1. Ensemble d'ancrage (10, 210, 310) pour fixer un élément (20) contre le sol, l'élément comportant un orifice (22), **caractérisé en ce que** l'ensemble d'ancrage comporte :
- une pièce d'ancrage (40) ;
- un lien souple (60) présentant une première extrémité (62) fixée à la pièce d'ancrage, le lien souple étant destiné à traverser l'orifice ;
- un dispositif de blocage (80) comportant une ouverture (84), le lien souple s'étendant au travers de l'ouverture, et un moyen de blocage (86) pour bloquer le coulissement du lien souple dans l'ouverture, le dispositif de blocage pouvant prendre une première position dans laquelle le lien souple peut coulisser dans l'ouverture de manière à régler la distance entre le dispositif de blocage et la pièce d'ancrage, et une seconde position dans laquelle le lien souple est bloqué dans le dispositif de blocage de manière à empêcher le déplacement du dispositif de blocage par rapport à la pièce d'ancrage.

2. Ensemble d'ancrage (10, 210, 310) selon la revendication **1, caractérisé en ce que** le dispositif de blocage (80) comporte une gouttière (82) dans laquelle débouche l'ouverture (84).

3. Ensemble d'ancrage (10, 210, 310) selon la revendication **2, caractérisé en ce que** la gouttière (82) est délimitée par une base (92) dans laquelle est formée l'ouverture (84), et une première (102) et une seconde (102') faces internes, le moyen de blocage comportant au moins une nervure (88, 88') s'étendant depuis chacune des première et seconde faces internes (102, 102').

4. Ensemble d'ancrage (10, 210, 310) selon la revendication **3, caractérisé en ce que** les première et seconde faces internes (102, 102') présentent respectivement une première et une seconde bordures supérieures (98, 98') et **en ce que** les nervures (88, 88') sont disposées en regard l'une de l'autre et présentent chacune une crête (90, 90'), la distance (d1) séparant les crêtes des nervures à proximité de la base étant inférieure à la distance (d2) séparant les crêtes à proximité des première et seconde bordures supérieures.

5. Ensemble d'ancrage (10, 210, 310) selon la revendication **3** ou **4, caractérisé en ce que** le moyen de blocage comporte une pluralité de nervures (88, 88') formées sur les première et seconde faces internes (102, 102') en étant disposées de part et d'autre de l'ouverture.

6. Ensemble d'ancrage (10, 210, 310) selon l'une quelconque des revendications **2 à 5, caractérisé en ce que** la gouttière (82) est délimitée par une base (92) dans laquelle est formée l'ouverture (84), et un premier et un second côtés (94, 94') s'étendant transversalement par rapport à la base (92).

7. Ensemble d'ancrage (210, 310) selon l'une quelconque des revendications **1 à 6, caractérisé en ce qu'**il comporte en outre un dispositif de roulage (200, 300) configuré pour être agencé autour du dispositif de blocage (80).

8. Ensemble d'ancrage (210, 310) selon la revendication **7, caractérisé en ce que** le dispositif de roulage (200, 300) présente une surface supérieure bombée (204, 304) entourant le dispositif de blocage (80).

9. Ensemble d'ancrage (10, 210, 310) selon l'une quelconque des revendications **1 à 8, caractérisé en ce que** la pièce d'ancrage présente une direction longitudinale (I) et comprend un corps (42) et une tête (44), la pièce d'ancrage pouvant prendre alternativement une position d'insertion dans laquelle la direction longitudinale est sensiblement verticale, la tête formant extrémité inférieure, et une position d'ancrage dans laquelle la direction longitudinale est sensiblement horizontale, une force appliquée sur le dispositif de blocage lorsqu'il est dans la seconde position permettant de faire passer la pièce d'ancrage de la position d'insertion à la position d'ancrage.

10. Ensemble d'ancrage (10, 210, 310) selon la revendication 9, **caractérisé en ce qu'**il comporte en outre un moyen de retrait (140) comprenant une première extrémité (142) fixée à la tête (44) de la pièce d'ancrage, et une seconde extrémité (144) configurée pour être en surface lorsque la pièce d'ancrage est disposée dans le sol, le moyen de retrait étant configuré de manière qu'une traction appliquée au moyen de retrait permet de faire passer la pièce d'ancrage de la position d'ancrage à une position de retrait dans laquelle la direction longitudinale est sensiblement verticale, la tête formant extrémité supérieure.

11. Ensemble d'ancrage (10, 210, 310) selon la revendication **10, caractérisé en ce que** la seconde extrémité (144) du moyen de retrait (140) est fixée au dispositif de blocage (80).

12. Ensemble d'ancrage (10, 210, 310) selon l'une quelconque des revendications **1 à 11, caractérisé en ce que** le dispositif de blocage (80) est également un dispositif de traction et de blocage.

13. Installation ancrée (110) comportant un ensemble d'ancrage (10, 210, 310) selon l'une quelconque des revendications **1 à 12** et un élément (20) à fixer contre le sol comportant un revêtement de surface (24) présentant une face inférieure (26), disposée vers le sol, et une face supérieure (28), opposée à la face inférieure, **caractérisée en ce que** le dispositif de blocage est disposé contre la face supérieure du revêtement de surface lorsqu'il se trouve dans la seconde position.

14. Installation ancrée (110) selon revendication **13, caractérisée en ce que** le dispositif de blocage est fixé contre la face supérieure du revêtement de surface.

15. Procédé de fixation au sol d'un élément à fixer au sol, dans lequel :
- on fournit un élément muni d'un orifice que l'on pose sur le sol ;
- on fournit un ensemble d'ancrage (10, 210, 310) selon l'une quelconque des revendications **9 à 12 ;**
- on engage le lien souple (60) dans l'orifice (22) de l'élément (20) et dans l'ouverture (84) du dispositif de blocage (80) ;
- on dispose la pièce d'ancrage dans la position d'insertion ;
- on enfonce la pièce d'ancrage dans le sol ;
- on place le dispositif de blocage dans la seconde position ;
- on tire sur le dispositif de blocage, de manière à faire passer la pièce d'ancrage de la position d'insertion à la position d'ancrage ;
- on place le dispositif de blocage dans la première position ;
- on amène le dispositif de blocage contre l'élément en le faisant coulisser le long du lien souple ;
- on place le dispositif de blocage dans la seconde position.

## Patentansprüche

1. Verankerungsanordnung (10, 210, 310) zum Befestigen eines Elementes (20) am Boden, wobei das Element eine Öffnung (22) aufweist, **dadurch gekennzeichnet, dass** die Verankerungsanordnung umfasst:
- ein Verankerungsteil (40),
- ein flexibles Verbindungsteil (60), das ein an dem Verankerungsteil befestigtes erstes Ende (62) aufweist, wobei das flexible Verbindungsteil dazu bestimmt ist, die Öffnung zu durchgreifen,
- eine Blockiervorrichtung (80) mit einer Öffnung (84), wobei das flexible Verbindungsteil sich durch die Öffnung hindurch erstreckt, und einem Blockiermittel (86), um das Verschieben des flexiblen Verbindungsteils in der Öffnung zu blockieren, wobei die Blockiervorrichtung eine erste Position, in der das flexible Verbindungsteil in der Öffnung gleiten kann, um den Abstand zwischen der Blockiervorrichtung und dem Verankerungsteil einzustellen, und eine zweite Position einnehmen kann, in der das flexible Verbindungsteil in der Blockiervorrichtung blockiert ist, um die Bewegung der Blockiervorrichtung gegenüber dem Verankerungsteil zu verhindern.

2. Verankerungsanordnung (10, 210, 310) nach Anspruch 1, **dadurch gekennzeichnet, dass** die Blockiervorrichtung (80) eine Rinne (82) umfasst, in die die Öffnung (84) mündet.

3. Verankerungsanordnung (10, 210, 310) nach Anspruch 2, **dadurch gekennzeichnet, dass** die Rinne (82) durch eine Basis (92), in der die Öffnung (84) ausgebildet ist, sowie eine erste (102) und eine zweite (102') Innenseite begrenzt ist, wobei das Blockiermittel wenigstens eine Rippe (88, 88') aufweist, die sich von jeder der ersten und zweiten Innenseiten (102, 102') aus erstreckt.

4. Verankerungsanordnung (10, 210, 310) nach Anspruch 3, **dadurch gekennzeichnet, dass** die ersten und zweiten Innenseiten (102, 102') einen ersten bzw. einen zweiten oberen Rand (98, 98') aufweisen und dass die Rippen (88, 88') einander gegenüber angeordnet sind und jeweils einen Kamm (90, 90') aufweisen, wobei der Abstand (d1), welcher die Kämme der Rippen in der Nähe der Basis trennt, kleiner als der Abstand (d2) ist, welcher die Kämme in der Nähe der ersten und zweiten oberen Ränder trennt.

5. Verankerungsanordnung (10, 210, 310) nach Anspruch 3 oder 4, **dadurch gekennzeichnet, dass** das Blockiermittel eine Vielzahl von Rippen (88, 88') aufweist, die an den ersten und zweiten Innenseiten (102, 102') ausgebildet und dabei auf beiden Seiten der Öffnung angeordnet sind.

6. Verankerungsanordnung (10, 210, 310) nach einem der Ansprüche 2 bis 5, **dadurch gekennzeichnet, dass** die Rinne (82) durch eine Basis (92), in der die Öffnung (84) ausgebildet ist, sowie eine erste und eine zweite Seite (94, 94'), die sich quer zu der Basis (92) erstrecken, begrenzt ist.

7. Verankerungsanordnung (210, 310) nach einem der Ansprüche 1 bis 6, **dadurch gekennzeichnet, dass** sie ferner eine Rollvorrichtung (200, 300) umfasst, die dazu ausgebildet ist, um die Blockiervorrichtung (80) herum angeordnet zu werden.

8. Verankerungsanordnung (210, 310) nach Anspruch 7, **dadurch gekennzeichnet, dass** die Rollvorrichtung (200, 300) eine gewölbte obere Fläche (204, 304), welche die Blockiervorrichtung (80) umgibt, aufweist.

9. Verankerungsanordnung (10, 210, 310) nach einem der Ansprüche 1 bis 8, **dadurch gekennzeichnet, dass** das Verankerungsteil eine Längsrichtung (I) aufweist und einen Körper (42) und einen Kopf (44) umfasst, wobei das Verankerungsteil abwechselnd eine Einsetzposition, in der die Längsrichtung im Wesentlichen vertikal ist, wobei der Kopf das untere Ende bildet, und eine Verankerungsposition einnehmen kann, in der die Längsrichtung im Wesentlichen horizontal ist, wobei eine Kraft, die an die Blockiervorrichtung angelegt wird, wenn sie sich in der zweiten Position befindet, ermöglicht, das Verankerungsteil von der Einsetzposition in die Verankerungsposition zu bringen.

10. Verankerungsanordnung (10, 210, 310) nach Anspruch 9, **dadurch gekennzeichnet, dass** sie ferner ein Herausziehmittel (140) umfasst, das ein erstes Ende (142), welches an dem Kopf (44) des Verankerungsteils befestigt ist, und ein zweites Ende (144), welches dazu ausgebildet ist, sich an der Oberfläche zu befinden, wenn das Verankerungsteil im Boden angeordnet ist, aufweist, wobei das Herausziehmittel derart ausgebildet ist, dass ein an das Herausziehmittel angelegter Zug ermöglicht, das Verankerungsteil von der Verankerungsposition in eine Herausziehposition zu bringen, in der die Längsrichtung im Wesentlichen vertikal ist, wobei der Kopf das obere Ende bildet.

11. Verankerungsanordnung (10, 210, 310) nach Anspruch 10, **dadurch gekennzeichnet, dass** das zweite Ende (144) des Herausziehmittels (140) an der Blockiervorrichtung (80) befestigt ist.

12. Verankerungsanordnung (10, 210, 310) nach einem der Ansprüche 1 bis 11, **dadurch gekennzeichnet, dass** die Blockiervorrichtung (80) auch eine Zieh- und Blockiervorrichtung ist.

13. Verankerte Einrichtung (110), umfassend eine Verankerungsanordnung (10, 210, 310) nach einem der Ansprüche 1 bis 12 und ein am Boden zu befestigendes Element (20), das einen Oberflächenüberzug (24) mit einer Unterseite (26), die zum Boden hin angeordnet ist, und einer der Unterseite gegenüberliegenden Oberseite (28) umfasst, **dadurch gekennzeichnet, dass** die Blockiervorrichtung an der Oberseite des Oberflächenüberzugs angeordnet ist, wenn sie sich in der zweiten Position befindet.

14. Verankerte Einrichtung (110) nach Anspruch 13, **dadurch gekennzeichnet, dass** die Blockiervorrichtung an der Oberseite des Oberflächenüberzugs angeordnet ist.

15. Verfahren zur Befestigung eines am Boden zu befestigenden Elements am Boden, bei dem:
- ein mit einer Öffnung versehenes Element, das auf den Boden gelegt wird, bereitgestellt wird,
- eine Verankerungsanordnung (10, 210, 310) nach einem der Ansprüche 9 bis 12 bereitgestellt wird,
- das flexible Verbindungsteil (60) in die Öffnung (22) des Elements (20) und in die Öffnung (84) der Blockiervorrichtung (80) eingesteckt wird,
- das Verankerungsteil in der Einsetzposition angeordnet wird,
- das Verankerungsteil in den Boden eingestoßen wird,
- die Blockiervorrichtung in die zweite Position gebracht wird,
- an der Blockiervorrichtung gezogen wird, um das Verankerungsteil von der Einsetzposition in die Verankerungsposition zu bringen,
- die Blockiervorrichtung in die erste Position gebracht wird,
- die Blockiervorrichtung an das Element herangeführt wird, indem man es entlang dem flexiblen Verbindungsteil gleiten lässt,
- die Blockiervorrichtung in die zweite Position gebracht wird.

## Claims

1. An anchoring assembly (10, 210, 310) for fastening an element (20) to the ground, the element including an orifice (22), **characterized in that** the anchoring assembly comprises:
▪ an anchoring part (40);
▪ a flexible line (60) having a first end (62) that is fastened to the anchoring part, the flexible line being designed to pass through the orifice; and
▪ a blocking device (80) including an opening (84), the flexible line extending through the opening, and blocking means (86) for blocking sliding of the flexible line in the opening, the blocking device being suitable for taking up a first position in which the flexible line can slide in the opening in such a manner as to adjust the distance between the blocking device and the anchoring part, and a second position in which the flexible line is blocked in the blocking device in such a manner as to prevent the blocking device from moving relative to the anchoring part.

2. An anchoring assembly (10, 210, 310) according to claim 1, **characterized in that** the blocking device (80) includes a gutter (82) into which the opening (84) opens out.

3. An anchoring assembly (10, 210, 310) according to claim 2, **characterized in that** the gutter (82) is defined by a base (92) in which the opening (84) is formed, and first (102) and second (102') inside faces, the blocking means comprising at least one rib (88, 88') extending from each of the first and second inside faces (102, 102').

4. An anchoring assembly (10, 210, 310) according to claim 3, **characterized in that** the first and second inside faces (102, 102') respectively present first and second top margins (98, 98') and **in that** the ribs (88, 88') are arranged facing each other with each presenting a ridge (90, 90'), the distance (d1) between the ridges of the ribs near the base being smaller than the distance (d2) between the ridges near the first and second top margins.

5. An anchoring assembly (10, 210, 310) according to claim 3 or claim 4, **characterized in that** the blocking means comprise a plurality of ribs (88, 88') formed on the first and second inside faces (102, 102') while being arranged on either side of the opening.

6. An anchoring assembly (10, 210, 310) according to any one of claims 2 to 5, **characterized in that** the gutter (82) is defined by a base (92) in which the opening (84) is formed, and first and second sides (94, 94') extending transversely relative to the base (92).

7. An anchoring assembly (210, 310) according to any one of claims 1 to 6, **characterized in that** it further comprises a run-over device (200, 300) configured to be arranged around the blocking device (80).

8. An anchoring assembly (210, 310) according to claim 7, **characterized in that** the run-over device (200, 300) presents a convex top surface (204, 304) surrounding the blocking device (80).

9. An anchoring assembly (10, 210, 310) according to any one of claims 1 to 8, **characterized in that** the anchoring part presents a longitudinal direction (I) and comprises a body (42) and a head (44), which anchoring part is suitable for taking up either an insertion position in which the longitudinal direction is substantially vertical, its head forming a bottom end, or an anchoring position in which the longitudinal direction is substantially horizontal, a force applied to the blocking device when it is in the second position serving to cause the anchoring part to pass from the insertion position to the anchoring position.

10. An anchoring assembly (10, 210, 310) according to claim 9, **characterized in that** it further comprises withdrawal means (140) comprising a first end (142) fastened to the head (44) of the anchoring part, and a second end (144) configured to be at the surface when the anchoring part is placed in the ground, the withdrawal means being configured in such a manner that traction applied to the withdrawal means serves to pass the anchoring part from the anchoring position to a withdrawal position in which the longitudinal direction is substantially vertical, the head forming a top end.

11. An anchoring assembly (10, 210, 310) according to claim 10, **characterized in that** the second end (144) of the withdrawal means (140) is fastened to the blocking device (80).

12. An anchoring assembly (10, 210, 310) according to any one of claims 1 to 11, **characterized in that** the blocking device (80) is also a traction and blocking device.

13. An anchored installation (110) comprising an anchoring assembly (10, 210, 310) according to any one of claims 1 to 12 and an element (20) for fastening to the ground comprising a surface covering (24) presenting a bottom face (26), arranged towards the ground, and a top face (28), opposite the bottom face, **characterized in that** the blocking device is arranged against the top face of the surface covering when it is in the second position.

14. An anchored installation (110) according to claim 13, being **characterized in that** the blocking device is fastened to the top face of the surface covering.

15. A method of fastening to the ground an element for fastening to the ground, which method comprises the steps of:
▪ providing an element provided with an orifice that is placed on the ground;
▪ providing an anchoring assembly (10, 210, 310) according to any one of claims 9 to 12;
▪ engaging the flexible line (60) in the orifice (22) of the element (20) and in the opening (84) of the blocking device (80);
▪ arranging the anchoring part in the insertion position;
▪ pushing the anchoring part into the ground;
▪ placing the blocking device in the second position;
▪ pulling on the blocking device in such a manner as to cause the anchoring part to pass from the insertion position to the anchoring position;
▪ placing the blocking device in the first position;
▪ bringing the blocking device against the element by sliding it along the flexible line; and
▪ placing the blocking device in the second position.
